# EUROPÄISCHE PATENTSCHRIFT

(11) **EP 0 966 395 B1**
(45) Veröffentlichungstag und Bekanntmachung des Hinweises auf die Patenterteilung: **04.06.2003**
(21) Anmeldenummer: 98916882.8
(22) Anmeldetag: 04.03.1998
(51) Int. Cl.: B65H 75/10, B65H 75/26

(54) **WICKELKERN**
WOUND CORE
MANDRIN D'ENROULEMENT

(30) Priorität: 13.03.1997 DE 19710331
(43) Veröffentlichungstag der Anmeldung: 29.12.1999
(73) Patentinhaber: Tesa AG, 20253 Hamburg (DE)
(72) Erfinder: CHAL, Jan, SK-83105 Bratislava (SK); HAZES, Hans, D-20144 Hamburg (DE); LINDE, Hansjürgen, D-96450 Coburg (DE); LÜHMANN, Bernd, D-22846 Norderstedt (DE); NEUMANN, Uwe, D-96414 Coburg (DE); SCHLIEPHACKE, Ralf, D-25524 Itzehoe (DE)
(86) Internationale Anmeldenummer: EP9801209
(87) Internationale Veröffentlichungsnummer: WO98040301

(56) Entgegenhaltungen:
- PATENT ABSTRACTS OF JAPAN vol. 016, no. 250 (M-1262), 8.Juni 1992 & JP 04 059558 A (SAKAE URUSHIZAKI), 26.Februar 1992,

## Beschreibung

Die Erfindung betrifft eine Weiterentwicklung der bekannten Kerne zylindrischer Form, die als Träger einer Rolle selbstklebend beschichteter, bahnförmiger Materialien dienen.

Derartige Wickelkerne sind im allgemeinen von zylindrischer, also somit kreisrunder Gestalt. Typische Ausführungsformen umfassen ein- oder doppelwandige Kunststoffkerne oder auch solche bestehend aus Pappe. Die Innendurchmesser von Klebebandwickelkernen sind üblicherweise an die Verarbeitungsgeräte der sie enthaltenden Selbstklebebandrollen angepaßt. Typische Innendurchmesser betragen zum Beispiel 1 Zoll, 1,5 Zoll, 50 mm oder 3 Zoll. Dicke, Form und Innendurchmesser der Wickelkerne orientieren sich u. a. an den bei Herstellung und Verarbeitung der Einzelrollen vorliegenden Anforderungen. Die Breiten konfektionierter Selbstklebebandrollen liegen typischerweise im Bereich weniger mm bis zu ca. 200 mm. Üblicherweise entspricht die Breite der jeweils eingesetzten Wickelkerne der Breite des auf sie aufgewickelten Klebebandes.

Nichtzylindrische Wickelkernformen finden für spezielle Selbstklebebänder Anwendung. So beschreibt US 5,269,421 ("Package for PSA tape has thin two-ply core with length of PS tape wound around it in layers") zum Beispiel einen flachen, ebenen zweilagigen rechtwinkligen Kern, um welchen ein Klebeband gewickelt ist. Ein Vorteil des auf den rechtwinkligen Kern gewickelten Klebebandes besteht in seiner platzsparenden (flachen) Konfektionsform.

Zylindrische Wickelkerne bieten infolge ihrer runden Form gegenüber nichtrunden Geometrien zahlreiche Vorteile für den Wickel- und Längsschneideprozeß bei der Verarbeitung der zu vereinzelnden Klebebandmutterrollen (Jumbos) zu Kleinrollen. Insbesondere lassen sich während der Rollenfertigung leicht über den gesamten Rollenumfang konstante Wickelkräfte einstellen. Entsprechende Vorteile gelten ebenfalls bei der Verarbeitung der Kleinrollen.

Ein wichtiges Qualitätskriterium von Selbstklebebandrollen ist ihre Teleskopierfreiheit sowie in vielen Fällen die Abwesenheit von Lufteinschlüssen (Fischaugen) zwischen benachbarten Klebebandlagen. Teleskopierte Selbstklebebandrollen lassen sich sowohl infolge der eingetretenen Form- und Dimensionsänderungen der Rolle als auch der häufig zu beobachtenden Verformung des Klebefilmstreifens selbst oft nicht mehr einwandfrei verarbeiten. Fischaugen sind bei transparenten Klebebandrollen häufig aus ästhetischen Gründen unerwünscht, da sie die Rollentransparenz reduzieren. Häufig bedingen sie jedoch auch erhöhte Abrollgeräusche beim Ablängen des Klebebandes und ungleichmäßige Klebkräfte im Größenordnungsbereich der auftretenden Fischaugen, können somit auch technische Nachteile bewirken.
Des weiteren sind zum Beispiel häufig auf der Wickelkernaußenseite durch zum Beispiel Bedruckung oder Einlegen eines bedruckten Papieres aufgebrachte Informationen trotz Verwendung von in Einzellagen hochtransparenten Klebebändern, infolge der Ausbildung von Fischaugen, nicht oder nur eingeschränkt sichtbar. Derart trübe Rollen bedingen beim Konsumenten zusätzlich oft den Eindruck einer minderwertigen Qualität.
Die Herstellung von teleskopierfreien Klebebandrollen, welche gleichzeitig keinerlei Fischaugen aufweisen, schließt sich häufig aus oder ist doch ohne entsprechend komplexe technische Vorkehrungen, wie sie zum Beispiel in EP 0 670 277 A ("Method of making pressure sensitive adhesive tape rolls with a transparent to the core appearance") beschrieben werden, in vielen Fällen nur schwer zu realisieren. So ist eine fischaugenfreie Wicklung nur über eine entsprechend hohe Wickelspannung oder einen vergleichsweise hohen Anpreßdruck bei der Kleinrollenherstellung zu erreichen. Vorgenannte Maßnahmen erhöhen aber durchweg die Gefahr nachträglich teleskopierender Klebebandrollen. Dies gilt insbesondere für Klebebandrollen mit hohen Konfektionierlängen und gleichzeitig geringer Rollenbreite.

Bekannte Methoden zur Reduzierung der Teleskopiemeigung bei gleichzeitiger Erhöhung der Wickelspannung (und hierdurch bedingter Verminderung der Fischaugenhäufigkeit) sind der Einsatz tonnenförmig ausgeformter Wickelkerne, die Verwendung von Wickelkernen, welche mittig eine leichte Erhöhung tragen, sowie der Einsatz geschlitzter Kerne, wie beispielsweise in EP 0 430 548 A ("Collapsible core adhesive rolls") beschrieben.

Wesentliche Nachteile der Verwendung vorgenannter Kerne sind unter anderem, daß
- sich tonnenförmig ausgeformte Wickelkerne und solche, die mittig eine leitche Erhöhung tragen, nicht auf einfache Weise durch Vereinzelung von Stangenware erhalten lassen.
- geschlitzte Kerne durch das Einbringen der Schlitze eine geringere mechanische Stabilität aufweisen.
- bei Verwendung von tonnenförmig ausgeformten Wickelkernen oder solchen mit mittiger Erhöhung, Klebeband aus kernnaher Wicklung, durch die nicht zylindrische Kernoberfläche, merklich verformt ist, welches nicht nur ein unansehnliches Äußeres des abgewickelten Klebebandes bedingen kann, sondern ebenfalls eine Reduzierung der technischen Eignung entsprechenden Materials hervorrufen kann.

Eine weitere Möglichkeit der Reduzierung der Teleskopierneigung bei gleichzeitiger Erhöhung der Wickelspannung besteht darin Kerne zu verwenden, welche eine geringere Breite aufweisen als das auf sie aufgewickelte Klebeband. Nachteilig ist dieses Verfahren dadurch, daß das aufgewickelte Klebeband je nach Breitendifferenz zwischen Wickelkern und Klebeband einbördeln kann, welches zu ähnlichen Nachteilen, wie zuvor beschrieben, führen kann.

Aufgabe der Erfindung war es, einen Kern zur Verfügung zu stellen, der die genannten Nachteile des Stands der Technik nicht aufweist, der somit also insbesondere in der Lage ist, weitgehend fischaugenfrei zu wickeln bei gleichzeitiger Reduzierung der Teleskopierneigung.

Gelöst wurde diese Aufgabe durch einen Kern, wie im Anspruch 1 beschrieben. Gegenstand der Unteransprüche sind vorteilhafte Weiterbildungen des erfindungsgemäßen Kerns.

Demgemäß ist die äußere Kontur des Kerns zur Wicklung selbstklebend beschichteter, bahnförmiger Materialien gebildet aus wenigstens einem im wesentlichen runden, in sich geschlossenen Segment, dessen Enden in einer Kante zusammenlaufen, wobei
a) das runde Segment konvex zur Achse des Kerns ausgeformt ist,
b) die Flächennormalen des runden Segmentes im wesentlichen orthogonal zur Achse des Kerns ausgerichtet sind,
c) die Kante im wesentlichen parallel zur Achse des Kerns ausgerichtet ist,
und wobei der Kern innen eine Ausnehmung aufweist, so daß die Rolle samt Kern auf handelsüblichen Klebebandabrollern, die einen insbesondere zylindrischen Kernaufnehmer haben, einsetzbar ist.

In einer zweiten Ausführungsform ist die äußere Kontur des Kerns zur Wicklung selbstklebend beschichteter, bahnförmiger Materialien von zumindest zwei im wesentlichen kreisabschnittsförmigen Segmenten gebildet, wobei
a) die Segmente konvex zur Achse des Kerns angeordnet sind,
b) die Flächennormalen der Segmente orthogonal zur Achse des Kerns ausgerichtet sind,
c) die Kanten, an denen die Segmente zusammentreffen, parallel zur Achse des Kerns ausgerichtet sind
und wobei der Kern innen eine Ausnehmung aufweist, so daß die Rolle samt Kern auf handelsüblichen Klebebandabrollern, die einen insbesondere zylindrischen Kernaufnehmer haben, einsetzbar ist.

Vorteilhafterweise wird die äußere Kontur des Kerns von zwei bis sieben kreisabschnittsförmigen Segmenten gleicher Form gebildet, die symmetrisch um die Achse des Kerns angeordnet sind, wobei
a) die Segmente konvex zur Achse des Kerns angeordnet sind,
b) die Flächennormalen der Segmente orthogonal zur Achse des Kerns ausgerichtet sind,
c) die Kanten, an denen die Segmente zusammentreffen, parallel zur Achse des Kerns ausgerichtet sind.
Bei seitlicher Betrachtung des erfindungsgemäßen Kerns spannt die Begrenzung des äußeren Konturenrands ein regelmäßiges Bogenzweieck bis Bogenfünfeck auf. Typische Ausführungsformen beinhalten Kurvenformen gleicher Dicke, wie zum Beispiel solche, die auf regulären oder auch nicht-regulären Reuleaux-Polygonen basieren.

In einer besonders bevorzugten Ausführungsform des erfindungsgemäßen Kerns wird die äußere Kontur von drei kreisabschnittsförmigen Segmenten gleicher Form gebildet, die symmetrisch um die Achse des Kerns angeordnet sind, wobei wiederum
a) die Segmente konvex zur Achse des Kerns angeordnet sind,
b) die Flächennormalen der Segmente orthogonal zur Achse des Kerns ausgerichtet sind,
c) die Kanten, an denen die Segmente zusammentreffen, parallel zur Achse des Kerns ausgerichtet sind.
Bei seitlicher Betrachtung des erfindungsgemäßen Kerns spannt die Begrenzung des äußeren Konturenrands ein regelmäßiges Bogendreieck auf.

Die Kanten, an denen die Segmente zusammentreffen, sind bevorzugt spitz ausgeformt. In einer weiteren vorteilhaften Ausführungsform weisen die Kanten einen Krümmungsradius von kleiner 3 mm, bevorzugt von kleiner 1 mm, ganz besonders bevorzugt von kleiner 0,6 mm auf.

Die Flächennormalen schließen vorzugsweise einen Winkel zwischen 80° und 90° mit der Achse des Kerns ein.

Die Segmente weisen vorzugsweise einen Kreisabschnittswinkel größer oder gleich 30° auf.

Weiterhin liegt innerhalb des Erfindungsgedankens, wenn die Segmente eine leicht sphärische Form aufweisen, wobei weiter vorzugsweise die Segmente mittig die höchste Erhebung haben.

Als Materialien für die Herstellung erfindungsgemäßer Kerne eignen sich die herkömmlichen, auch für die Fertigung zylindrischer Kerne eingesetzten Materialien, wie zum Beispiel zahlreiche Kunststoffe, die pigmentiert, eingefärbt oder in transparenter Optik nutzbar sind. Bevorzugt eingesetzt werden im Spritzguß verarbeitbare Kunststoffe, zum Beispiel Polystyrol. Je nach Design des verwendeten Abrollers sind jedoch auch Kerne aus Stein, Keramik, Metall oder Pappe einsetzbar.

Geeignete Klebefilme umfassen solche, die einen Kunststofffolienträger beinhalten, welcher ein- oder beidseitig mit einer Haftklebemasse ausgerüstet ist. Geeignete Kunststofffolien beinhalten solche auf Basis von Polyolefinen, besonders aus Polyethylen und Polypropylen, Polyestern, Polyamiden, Polystyrol, um nur einige zu nennen. Folien können unverstreckt oder verstreckt (monoaxial oder biaxial) eingesetzt werden. Folienträgerstärken liegen bevorzugt zwischen 12 um und 100 um, bevorzugt zwischen 20 µm und 60 µm. Geeignete Haftklebemassen umfassen unter anderem solche auf Basis von Naturkautschuk-Harz-Gemischen, Synthesekautschuk-Harz-Gemischen, Acrylatcopolymeren und Polyolefinen.
Die aufgeführten Materialien stellen dabei nur beispielhafte Möglichkeiten dar. Vom Erfindungsgedanken umfaßt sind selbstverständlich auch andere, hier nicht näher erwähnte Materialien.

Überraschenderweise zeigen die erfindungsgemäßen Kerne, die von der herkömmlichen Zylinderform abweichen, hervorragende Eigenschaften. Bei der Benutzung der Kerne werden nichtrunde Klebeband' rollen' erhalten, die in der weiteren Beschreibung besser als Klebebandwickelformen bezeichnet werden. Diese Klebebandwickelformen ermöglichen eine hohe Fischaugenfreiheit bei gleichzeitiger Reduzierung der Teleskopierneigung.

Daneben besitzen die erfindungsgemäßen Kerne respektive Klebebandwickelformen weitere Vorteile. So bieten aufrecht stehende Kerne und Klebebandwickelformen im Produktions- und Verarbeitungsbereich einen stabileren Stand als Rollen.
Des weiteren zeigen derartige Klebebandwickelformen ein ansprechendes Design, das sich wohltuend von den bisher bekannten Rollen abhebt.

Erklärungen für die Erhöhung der Fischaugenfreiheit bei gleichzeitiger Erniedrigung der Teleskopiemeigung lassen sich in folgenden Beobachtungen finden:
- Die das Teleskopieren der Klebebandrollen verursachenden Kräfte sind sehr günstig verteilt.
- Ein entsprechend positiver Einfluß der entsprechend der verwendeten Kernform sich ausbildenden pulsierenden Wickelspannungen/Anpreßdrucke bei der Herstellung der Klebebandwickelformen.

Im folgenden sollen erfindungsgemäße Kerne mittels mehrerer Beispiel beschrieben werden, ohne damit die Erfindung unnötig einschränken zu wollen.

### Beispiel 1

Klebebandrollen der Abmessungen 33 m x 19 mm (die Angaben entsprechen der Länge mal der Breite der Klebebandrollen) wurden durch eine definierte Wickelzugkraft und gleichzeitigem Andrücken mit einer rotierenden Gummiwalze gewickelt. Ziel war es, eine transparente Rolle zu erhalten, die einerseits aufgrund einer zu hohen Wickelspannung nach dem Wickeln nicht teleskopiert und andererseits ohne Lufteinschlüsse in Form von kleinen Bläschen, der sogenannten Fischaugen, behaftet ist.

Die folgenden Versuchsparameter wurden dazu gewählt:
- Bahngeschwindigkeit = 20 m/min
- Wickelspannung = 1,1 N/cm
- Andruckkraft der Andruckrollen = 1,0 ± 0,5 N/cm

In analoger Weise wurden ein 19 mm breiter sechskantiger Kern, der sich seitlich betrachtet als regelmäßiges Sechseck darstellt, mit abgerundeten Kanten (Ecken), sowie ein 19 mm breiter gleichdickähnlicher Kurvenkörper, wie er in Figur 1 gezeigt ist, bestehend aus drei gleichförmigen, symmetrisch angeordneten Kreissegmenten, zu entsprechenden Klebebandwickelformen verarbeitet.
Der Sechskantkern wies einen Innendurchmesser von 26 mm auf. Sein Außendurchmesser betrug zwischen parallelen Außenbegrenzungen 28 mm sowie zwischen gegenüberliegenden Kanten 30 mm. Die Kanten zeigten einen Krümmungsradius von 3 mm.

Gleichdicke sind Kurvenkörper mit einer konstanten Konturenbreite. Die Grundform des vorliegenden gleichdickähnlichen Kurvenkörpers wird durch ein gleichschenkliges Dreieck bestimmt. Gleichdicke finden üblicherweise ihren Einsatz in der Konstruktion von Getrieben, um geradlinige Bewegungen sprunglos in hin- und hergehende beziehungsweise auf- und abgehende Bewegungen abzuleiten.

Die Geometrie des eingesetzten gleichdickähnlichen Kurvenkörpers ließ sich wie folgt beschreiben:

Seine Grundform ist ein gleichseitiges Dreieck mit α = 120°. Bei Rotation um den Mittelpunkt M entstehen ein Kreis mit dem Bogenradius r und eine sogenannte Hubstrecke s. Der für die Wickelversuche eingesetzte gleichdickähnliche Kurvenkörper wies die in der folgenden Tabelle aufgeführten Abmaße auf (siehe Figur 1):

**Tabelle 1:**

| Abmaße des eingesetzten gleichdickähnlichen Kurvenkörpers | |
|---|---|
| α | 120° |
| R | 26mm |
| ϕ | 7 mm |

Sämtliche Klebebandwickelformen wurden für 48 Stunden bei einer Temperatur von 40 °C gelagert, danach auf fischaugenhaltige und teleskopierte Ware untersucht. Ausgewertet wurden jeweils 50 Klebebandwickelkörper je Wickelform. Nachfolgende Ergebnisse wurden erhalten:

**Tabelle 2:**

| Ergebnisse der Versuchsreihe | | |
|---|---|---|
| Kernform | fischaugenhaltige Ware [%] | teleskopierte Ware [%] |
| rund | 12 | 18 |
| Sechskant | 100 | 30 |
| gleichdickähnlicher Kurvenkörper | 0 | 0 |

### Beispiel 2

Zum Nachweis der Erklärungen, warum der gleichdickähnliche Kurvenkörper eine teleskopierfreie und fischaugenfreie Rollenwicklung ermöglichte, wurde in einer zweiten Versuchsreihe ein aus zwei Segmenten bestehender Kurvenkörper (Bogenzweieck) mit α= 180° als Rollenkern erprobt.

Die folgenden Versuchsparameter wurden dazu gewählt:
- Bahngeschwindigkeit = 20 m/min
- Wickelspannung = 1,1 N/cm
- Andruckkraft der Andruckrollen = 1,0 ± 0,5 N/cm

50 Klebebandwickelkörper in Form eines Bogenzweiecks wurden mit Andruck während des Wickelprozesses gewickelt; 50 Klebebandwickelkörper in Form eines Bogenzweiecks wurden ohne Andruck gewickelt.

Die Geometrie des eingesetzten Bogenzweiecks ließ sich wie folgt beschreiben:
Die Grundform des Bogenzweiecks ist mit α = 180° festgelegt. Bei Rotation um den Mittelpunkt M entsteht ein Kreis mit dem Bogenradius r und eine sogenannte Hubstrecke s.
Das für die Wickelversuche eingesetzte Bogenzweieck wies die in der folgenden Tabelle aufgeführten Abmaße auf (siehe Figur 2):

**Tabelle 3:**

| Abmaße des eingesetzten Bogenzweiecks | |
|---|---|
| α | 180° |
| R | 23 mm |
| ϕ | 7,5 mm |

Sämtliche Klebebandwickelformen wurden für 48 Stunden bei einer Temperatur von 40 °C gelagert, danach auf fischaugenhaltige und teleskopierte Ware untersucht.

Ausgewertet wurden jeweils 50 Klebebandwickelkörper je Wickelform. Nachfolgende Ergebnisse wurden erhalten:

**Tabelle 4:**

| Ergebnisse der zweiten Versuchsreihe | | | |
|---|---|---|---|
| Kernform | fischaugenhaltige Ware [%] | teleskopierte Ware [%] | Andruck während des Wickelns |
| rund | 10 | 20 | mit |
| gleichdickähnlicher Kurvenkörper | 0 | 0 | mit |
| Bogenzweieck | 0 | 0 | mit |
| Bogenzweieck | 0 | 0 | ohne |

Wie beiden Versuchsreihen zu entnehmen ist, wiesen die mittels der erfindungsgemäßen Kerne hergestellten Klebebandwickelformen so gut wie keine Qualitätsmängel auf.

## Patentansprüche

1. Kern zur Wicklung selbstklebend beschichteter, bahnförmiger Materialien, **dadurch gekennzeichnet, daß**
die äußere Kontur des Kerns gebildet ist aus wenigstens einem im wesentlichen runden, in sich geschlossenen Segment, dessen Enden in einer Kante zusammenlaufen, wobei
a) das runde Segment konvex zur Achse des Kerns ausgeformt ist,
b) die Flächennormalen des runden Segmentes im wesentlichen orthogonal zur Achse des Kerns ausgerichtet sind,
c) die Kante im wesentlichen parallel zur Achse des Kerns ausgerichtet ist
und wobei der Kern innen eine Ausnehmung aufweist, so daß die Rolle samt Kern auf handelsüblichen Klebebandabrollern, die einen insbesondere zylindrischen Kernaufnehmer haben, einsetzbar ist,

2. Kern nach Anspruch 1, **dadurch gekennzeichnet, daß**
die äußere Kontur des Kerns von zumindest zwei im wesentlichen kreisabschnittsförmigen Segmenten gebildet ist, wobei
a) die Segmente konvex zur Achse des Kerns angeordnet sind,
b) die Flächennormalen der Segmente orthogonal zur Achse des Kerns ausgerichtet sind,
c) die Kanten, an denen die Segmente zusammentreffen, parallel zur Achse des Kerns ausgerichtet sind.

3. Kern nach Anspruch 2, **dadurch gekennzeichnet, daß**
die äußere Kontur des Kerns von zwei bis sieben kreisabschnittsförmigen Segmenten gleicher Form gebildet ist, die symmetrisch um die Achse des Kerns angeordnet sind.

4. Kern nach den Ansprüchen 2 oder 3, **dadurch gekennzeichnet, daß**
die äußere Kontur des Kerns von drei kreisabschnittsförmigen Segmenten gleicher Form gebildet ist, die symmetrisch um die Achse des Kerns angeordnet sind.

5. Kern nach zumindest einem der Ansprüche 2 bis 4, **dadurch gekennzeichnet, daß**
die Kanten, an denen die Segmente zusammentreffen, spitz ausgeformt sind.

6. Kern nach zumindest einem der Ansprüche 1 bis 5, **dadurch gekennzeichnet, daß**
die Kanten, an denen die Segmente zusammentreffen, einen Krümmungsradius kleiner 3 mm, bevorzugt kleiner 1 mm, ganz besonders bevorzugt kleiner 0,6 mm, aufweisen.

7. Kern nach zumindest einem der Ansprüche 1 bis 6, **dadurch gekennzeichnet, daß**
die Flächennormalen einen Winkel zwischen 80° und 90° mit der Achse des Kerns einschließen.

8. Kern nach zumindest einem der Ansprüche 2 bis 7, **dadurch gekennzeichnet, daß**
die Segmente einen Kreisabschnittswinkel größer oder gleich 30° aufweisen.

9. Kern nach zumindest einem der Ansprüche 1 bis 8, **dadurch gekennzeichnet, daß**
die Segmente eine leicht sphärische Form aufweisen.

10. Kern nach Anspruch 9, **dadurch gekennzeichnet, daß**
die Segmente mittig die höchste Erhebung haben.

## Claims

1. Core for winding self-adhesively coated materials in web form, **characterized in that**
the outer contour of the core is formed by at least one substantially round, self-contained segment, the ends of which run together in an edge, with
a) the round segment being shaped convexly with respect to the axis of the core,
b) the normals to the surface of the round segment being aligned substantially orthogonally with respect to the axis of the core,
c) the edge being aligned substantially parallel with respect to the axis of the core
and the core having a recess on the inside, so that the roll together with the core can be fitted on commercially available adhesive tape dispensers, which have a, in particular cylindrical, core holder.

2. Core according to Claim 1, **characterized in that**
the outer contour of the core is formed by at least two segments substantially in the form of portions of a circle, with
a) the segments being arranged convexly with respect to the axis of the core,
b) the normals to the surfaces of the segments being aligned orthogonally with respect to the axis of the core,
c) the edges at which the segments meet being aligned parallel with respect to the axis of the core .

3. Core according to Claim 2, **characterized in that**
the outer contour of the core is formed by two to seven segments of the same shape in the form of portions of a circle, which are arranged symmetrically around the axis of the core.

4. Core according to Claim 2 or 3, **characterized in that**
the outer contour of the core is formed by three segments of the same shape in the form of portions of a circle, which are arranged symmetrically around the axis of the core.

5. Core according to at least one of Claims 2 to 4, **characterized in that**
the edges at which the segments meet are of a pointed shape.

6. Core according to at least one of Claims 1 to 5, **characterized in that**
the edges at which the segments meet have a radius of curvature of less than 3 mm, preferably less than 1 mm, particularly preferably less than 0.6 mm.

7. Core according to at least one of Claims 1 to 6, **characterized in that**
the normals to the surfaces form an angle of between 80° and 90° with the axis of the core.

8. Core according to at least one of Claims 2 to 7, **characterized in that**
the segments have an angle of their portion of a circle of greater than or equal to 30°.

9. Core according to at least one of Claims 1 to 8, **characterized in that**
the segments have a slightly spherical shape.

10. Core according to Claim 9, **characterized in that**
the segments have the highest elevation in the middle.

## Revendications

1. Mandrin pour l'enroulement de matériaux en forme de bande enduits de manière à être autocollants, **caractérisé en ce que**
le contour extérieur du mandrin est formé d'au moins un segment essentiellement rond, fermé en soi, dont les extrémités se rejoignent sur une arête, où:
a) le segment rond présente une configuration convexe par rapport à l'axe du mandrin,
b) les normales à la surface du segment rond sont orientées essentiellement à la perpendiculaire de l'axe de mandrin,
c) l'arête est orientée essentiellement en parallèle à l'axe du mandrin, et
le mandrin présente à l'intérieur une découpe de telle sorte que le rouleau avec son mandrin puisse être inséré sur des dérouleurs de bande adhésive disponibles sur le marché, qui présentent un réceptacle essentiellement cylindrique pour le mandrin.

2. Mandrin selon la revendication 1, **caractérisé en ce que** le contour extérieur du mandrin est formé d'au moins deux segments essentiellement en forme d'arc de cercle, et:
a) les segments sont disposés de manière convexe par rapport à l'axe du mandrin,
b) les normales aux surfaces des segments sont orientées perpendiculairement à l'axe du mandrin, et
c) les arêtes sur lesquelles les segments se rejoignent sont orientées parallèlement à l'axe du mandrin.

3. Mandrin selon la revendication 2, **caractérisé en ce que** le contour extérieur du mandrin est formé de deux à sept segments en forme d'arc de cercle et de même forme qui sont disposés symétriquement autour de l'axe du mandrin.

4. Mandrin selon les revendications 2 ou 3, **caractérisé en ce que** le contour extérieur du mandrin est formé de trois segments en forme d'arc de cercle et de même forme qui sont disposés symétriquement autour de l'axe du mandrin.

5. Mandrin selon au moins l'une quelconque des revendications 2 à 4, **caractérisé en ce que** les arêtes sur lesquelles les segments se rejoignent sont en forme de pointe.

6. Mandrin selon au moins l'une quelconque des revendications 1 à 5, **caractérisé en ce que** les arêtes sur lesquelles les segments se rejoignent présentent un rayon de courbure inférieur à 3 mm, de préférence inférieur à 1 mm et de façon particulièrement préférable inférieur à 0,6 mm.

7. Mandrin selon au moins l'une quelconque des revendications 1 à 6, **caractérisé en ce que** les normales aux surfaces forment avec l'axe du mandrin un angle compris entre 80° et 90°.

8. Mandrin selon au moins l'une quelconque des revendications 2 à 7, **caractérisé en ce que** les segments présentent un angle d'arc de cercle supérieur ou égal à 30°.

9. Mandrin selon au moins l'une quelconque des revendications 1 à 8, **caractérisé en ce que** les segments présentent une forme légèrement sphérique.

10. Mandrin selon la revendication 9, **caractérisé en ce que** les segments présentent leur relief le plus élevé en leur milieu.
